# FASCICULE DE BREVET EUROPEEN

(11) **EP 0 531 216 B1**
(45) Date de publication et mention de la délivrance du brevet: **24.01.1996**
(21) Numéro de dépôt: 92402410.2
(22) Date de dépôt: 03.09.1992
(51) Int. Cl.: E05D 11/10

(54) **Dispositif d'arrêt de porte du type à charnière, notamment pour une porte de véhicule**
Türscharnier mit integriertem Türfeststeller, insbesondere für eine Fahrzeugtür
Door hinge with integral check, especially for a vehicle door

(30) Priorité: 05.09.1991 FR 9110996
(43) Date de publication de la demande: 10.03.1993
(73) Titulaire: SOCIETE FINANCIERE D'ETUDE ET DE DEVELOPPEMENT INDUSTRIEL ET TECHNOLOGIQUE, F-78140 Velizy Villacoublay (FR)
(72) Inventeur: Corley, Graham, F-94160 Saint Mande (FR)
(74) Mandataire: Schrimpf, Robert

(56) Documents cités:
- DE-A- 2 007 028
- DE-A- 2 010 798
- FR-A- 2 629 510
- FR-A- 2 645 900
- GB-A- 2 199 888
- US-A- 4 446 596
- US-A- 4 672 715

## Description

L'invention concerne un dispositif d'arrêt de porte à charnière, notamment pour une porte de véhicule.

Elle concerne plus précisément un dispositif dans lequel la charnière comporte un charnon à fixer à la porte et un charnon à fixer au châssis, ces deux charnons étant articulables l'un sur l'autre par un axe de pivotement, l'un des charnons portant une came pivotante et l'autre charnon portant un galet de came rotatif, la came et le galet coopérant, sous l'action d'un ressort de précontrainte qui les maintient en contact, porté par l'un des charnons pour définir au moins une position stable d'ouverture partielle de la porte, intermédiaire entre la position de fermeture totale et une position de grande ouverture.

On a décrit dans le brevet US-4 446 596 un dispositif d'arrêt de porte comportant deux charnons articulés l'un sur l'autre, l'un des charnons portant une came et un ressort de précontrainte et l'autre charnon portant un galet de came rotatif. Le ressort est retenu sur le charnon par une pièce guidée à déplacement sur ce dernier et l'assemblage des charnons s'effectue avec des rivets, donc sans possibilité de démontage aisé.

On a décrit dans la publication GB-2 199 888 un dispositif d'arrêt de porte comportant deux charnons articulés l'un sur l'autre, l'un des charnons portant une lame venue de formation avec lui et conformée pour venir en appui sur un rouleau guidé à déplacement sur l'autre charnon, et définir une position d'ouverture intermédiaire de la portière. L'un des charnons comporte deux axes d'articulation à engager dans des perçages correspondants de l'autre charnon. Le rouleau est relié à ses extrémités à deux ressorts en forme de circlips, destinés à maintenir le rouleau au contact de la lame précitée, ces ressorts étant eux-mêmes montés à pivotement sur lesdits axes d'articulation. Ce dispositif de l'art antérieur permet un démontage par dégondage des deux charnons, mais est relativement complexe et coûteux, en raison notamment du nombre de pièces constitutives et du fait que le rouleau est guidé à coulissement sur l'un des charnons.

Le but de l'invention est de fournir un dispositif comportant peu de pièces constitutives et tel qu'il soit possible de démonter la porte sans qu'il soit nécessaire de retirer au préalable une pièce de la porte, du châssis ou du dispositif.

On y parvient, selon l'invention, grâce aux caractéristiques énoncées dans la revendication principale.

On obtient ainsi que la porte peut facilement être désolidarisée du châssis par un simple dégondage, sans qu'il y ait une pièce à enlever pour démonter la porte.

On décrira ci-après, à titre d'exemple, un dispositif conforme à l'invention, en référence aux figures du dessin joint sur lequel :
- la figure 1 est une perspective de la charnière, les deux charnons étant représentés séparés,
- la figure 2 est une perspective de la charnière assemblée, et
- les figures 3 à 5 sont des vues de dessus d'une porte droite de véhicule articulée à la caisse du véhicule au moyen d'un dispositif selon l'invention, la porte étant respectivement grande ouverte (figure 3), mi-ouverte en position parking (figure 4) et fermée (figure 5).

La charnière représentée dégondée sur la figure 1 comprend un charnon A à fixer à la porte et un charnon B à fixer au véhicule.

Les fixations seront réalisées de façon connue en soi par vissage ou autrement.

Le charnon A fixé à la porte est constitué par une pièce ayant plus ou moins la forme d'un V dont les branches 1 et 2 se rejoignent autour d'un alésage 3 qui servira au passage de l'axe d'articulation C.

La branche 1 porte une chape dans laquelle est montée à pivotement autour d'un axe 5 parallèle à l'axe de l'alésage une extrémité 4a d'une came plate 4 dont l'autre extrémité 4b bute dans un sens contre une paroi 6 d'une cavité 7 formée dans l'autre branche 2 du charnon, sous la poussée d'un ressort hélicoïdal 8 qui porte contre la came et qui prend appui sur une paroi 9 du charnon.

Le charnon B fixé au véhicule est constitué par une embase plate 10 qui porte un bras 11 dans lequel est monté l'axe d'articulation C. L'embase 10 porte une chape dans laquelle est monté à rotation le galet de came 12 autour d'un axe 13 parallèle à l'axe C.

La figure 2 montre les charnons assemblés pour constituer la charnière : pour obtenir cet assemblage, il suffit d'emmancher l'alésage 3 du charnon A sur l'axe C porté par le charnon B.

La came 4 est conformée de façon en soi connue pour présenter un enfoncement 4c dans lequel le galet de came pourra rester de façon stable.

Pour l'assemblage, on fixe les charnons dans des positions choisies respectivement à la porte et au châssis (par exemple la caisse d'un véhicule) et on présente la porte en position ouverte au châssis en sorte que l'alésage 3 du charnon A se trouve au droit de l'axe C du charnon B puis on fait glisser la porte vers le bas, l'alésage venant coulisser sur l'axe jusqu'à ce que le charnon A repose sur le charnon B.

Les figures 3 à 5 montrent un exemple d'application du dispositif pour l'articulation de la porte P d'un véhicule à la caisse V de ce dernier.

### Fonctionnement.-

### a) Fermeture de la porte

- L'arrêt de porte est supposé en position porte grande ouverte (figure 3) ;
- A partir de cette position, pour refermer la porte, il faut exercer un effort qui est fonction (mais pas exclusivement) du profil de la came et de la raideur du ressort ;
- Tel que défini, cet arrêt de porte permet aussi de maintenir la porte dans une position intermédiaire dite position-parking (figure 4) ;
- Pour refermer la porte entièrement (figure 5), il est nécessaire, à partir de la position parking, d'exercer un effort.

### b) Ouverture de la porte

Lors de l'ouverture de la porte, il sera nécessaire d'exercer des efforts (définis) pour atteindre les positions parking et grande ouverture.

### c) Dégondabilité

Compte tenu des efforts ressort-galet sur la came, il n'est possible de dégonder l'ensemble qu'en position grande ouverture (quand la came est en butée sur son charnon).

L'invention n'est pas limitée à la réalisation qui a été décrite ; par exemple, dans des variantes : le ressort est du type caoutchouc, ou lame, ou de torsion, etc ; l'axe d'articulation est fixé au charnon qui porte la came et l'autre charnon est muni d'un alésage pour recevoir cet axe, etc.

## Revendications

1. Dispositif d'arrêt de porte de type à charnière pour articuler une porte (P) à un châssis, notamment pour articuler une porte de véhicule à la caisse du véhicule, ladite charnière comportant un charnon à fixer à la porte (A) et un charnon (B) a fixer au châssis, ces deux charnons étant articulables l'un sur l'autre par un axe (C) de pivotement, l'un (A) des charnons portant une came (4) et l'autre charnon (B) portant un galet de came (12) rotatif, la came et le galet coopérant, sous l'action d'un ressort de précontrainte (8) qui les maintient en contact, porté par l'un des charnons, pour définir au moins une position stable d'ouverture partielle de la porte, intermédiaire entre la position de fermeture totale et une position de grande ouverture, et l'un (A) des charnons au moins étant simplement emmanché sur ledit axe (C) qui est porté par l'autre (B) charnon, en sorte que la porte (P) peut facilement être désolidarisée du châssis par dégondage, sans aucun démontage de pièces, caractérisé en ce que la came (4) est montée pivotante sur le charnon (A) qui la porte et en ce que le ressort (8) est maintenu en tension dans le charnon (A) qui le porte par butée d'une extrémité du ressort contre une paroi (9) du charnon et par butée de l'autre extrémité du ressort contre une autre paroi (6) du charnon par l'intermédiaire de la came (4).

2. Dispositif selon la revendication 1, caractérisé en ce que la came (4) est portée par le charnon (A) fixé à la porte (P).

3. Dispositif selon la revendication 1 ou 2, caractérisé en ce que l'axe d'articulation (C) est porté par le charnon (B) qui porte le galet de came (12).

4. Dispositif selon l'une des revendications 1 à 3, caractérisé en ce que l'un (A) des charnons a approximativement la forme d'un V dont les branches se rejoignent autour d'un alésage (3) qui sert au passage de l'axe d'articulation tandis que l'autre charnon (B) est constitué par une embase (10) munie d'un bras (11) qui porte l'axe d'articulation (C).

5. Les véhicules équipés d'un ou plusieurs dispositifs d'arrêt de porte selon l'une des revendications 1 à 4.

## Patentansprüche

1. Feststellvorrichtung für eine Tür mit einem Scharnier zum Verschwenken einer Tür (P) bezüglich eines Chassis, insbesondere zum Verschwenken einer Fahrzeugtür bezüglich der Karosserie des Fahrzeugs, wobei das Scharnier einen an der Tür zu befestigenden Beschlag (A) und einen an dem Chassis zu befestigenden Beschlag (B) aufweist und diese zwei Beschläge gegeneinander um einen Drehbolzen (C) verschwenkbar sind, wobei der eine der Beschläge (A) einen Nocken (4) trägt und der andere Beschlag (B) eine drehbare Nockenrolle (12) trägt, wobei der Nocken und die Rolle unter der Einwirkung einer Vorspannfeder (8), die sie in Kontakt hält und von einem der Beschläge getragen wird, so zusammenwirken, daß sie zumindest eine stabile teilweise Öffnungsstellung der Tür zwischen der vollständig geschlossenen Stellung und einer weit offenen Stellung festlegen, und wobei zumindest der eine der Beschläge (A) einfach auf den Bolzen (C) aufgesteckt ist, welchen der andere Beschlag (B) trägt, so daß die Tür (P) leicht ohne eine Demontage von Teilen durch Aushängen von der Karosserie abgenommen werden kann, dadurch gekennzeichnet, daß der Nocken (4) schwenkbar an dem ihn tragenden Beschlag (A) montiert ist und daß die Feder (8) in dem sie tragenden Beschlag (A) durch Abstützen eines Endes der Feder an einer Wand (9) des Beschlags und durch Abstützen des anderen Endes der Feder an einer anderen Wand (6) des Beschlags über den Nocken (4) unter Spannung gehalten wird.

2. Vorrichtung nach Anspruch 1, dadurch gekennzeichnet, daß der Nocken (4) an dem an der Tür (P) befestigten Beschlag (A) getragen wird.

3. Vorrichtung nach Anspruch 1 oder 2, dadurch gekennzeichnet, daß der Drehbolzen (C) an dem Beschlag (B) getragen wird, welcher die Nockenrolle (12) trägt.

4. Vorrichtung nach einem der Ansprüche 1 bis 3, dadurch gekennzeichnet, daß der eine der Beschläge (A) in etwa die Form eines V hat, dessen Schenkel sich um eine Bohrung (3) herum vereinigen, welche als Durchlaß für den Drehbolzen dient, während der andere Beschlag (B) durch eine Sitzfläche (10) gebildet wird, die mit einem Arm (11) versehen ist, welcher den Drehbolzen (C) trägt.

5. Fahrzeuge, die mit einer oder mehreren Türfeststellvorrichtungen nach einem der Ansprüche 1 bis 4 ausgerüstet sind.

## Claims

1. A hinge type door stop device for hinging a door (P) to a frame, in particular for hinging a vehicle door to the vehicle body, said hinge comprising a half'for fixing to the door (A) and a half (B) for fixing to the frame, the two halves being suitable for hinging one on the other by a pivot pin (C), one of the halves (A) carrying a cam (4) and the other half (B) carrying a rotary cam follower (12), the cam and the cam follower co-operating under drive from a pre-stress spring (8) that keeps them in contact and that is carried by one of the halves to define at least one stable partially-open position of the door intermediate between its fully-closed position and a wide-open position, and at least one of the halves (A) being merely engaged on said pin (C) which is carried by the other half (B), such that the door (P) can easily be separated from the frame by being lifted off, without any parts being removed, characterized in that the cam (4) is pivotally mounted on the half (A) that carries it, and in that the spring (8) is kept loaded in the half (A) carrying it by one end of the spring abutting against a wall (9) of said half and by the other end of the spring abutting against another wall (6) of said half via the cam (4).

2. A device according to claim 1, characterized in that the cam (4) is carried by the half (A) which is fixed to the door (P).

3. A device according to claim 1 or 2, characterized in that the hinge pin (2) is carried by the half (B) which carries the cam follower (12).

4. A device according to any one of claims 1 to 3, characterized in that one of the halves (A) is approximately V-shaped with its branches meeting about a bore (3) that serves as a passage for the hinge pin while the other half (B) is constituted by a baseplate (10) provided with an arm (11) which carries the hinge pin (C).

5. Vehicles fitted with one or more door stop devices according to any one of claims 1 to 4.
